# EUROPÄISCHE PATENTSCHRIFT

(11) **EP 0 033 757 B1**
(45) Veröffentlichungstag und Bekanntmachung des Hinweises auf die Patenterteilung: **22.06.1983**
(21) Anmeldenummer: 80104662.4
(22) Anmeldetag: 07.08.1980
(51) Int. Cl.: F42B 22/00

(54) **Vorrichtung für Übungsminen zur Freigabe von Lichtbojen**
Drill marine mine device for liberating a light buoy
Dispositif pour mines marines d'exercice, permettant de libérer une bouée lumineuse

(30) Priorität: 15.01.1980 DE 3001212
(43) Veröffentlichungstag der Anmeldung: 19.08.1981
(73) Patentinhaber: HAGENUK GMBH, D-24118 Kiel (DE)
(72) Erfinder: Grasshoff, Gevehart, D-2301 Dänisch-Nienhof (DE); Dechow, Kurt, D-2300 Kiel (DE)
(74) Vertreter: Hansmann, Dierk, Dipl.-Ing.

## Beschreibung

Die Erfindung bezieht sich auf eine Vorrichtung für Übungsminen zur Freigabe von Lichtbojen über eine Verzögerungseinrichtung, wobei in der Ruhestellung die Lichtboje in einem Minengefäß über lösbare Halteelemente in einer durchgehenden Aufnahmeöffnung angeordnet ist und in der Arbeitsstellung durch ein wasserlösliches Lösestück als Zeitverzögerungselement ein Steuerweg zur Längsverschiebung eines Stempels die Halteelemente zum Aufschwimmen der Lichtboje freigibt sowie über eine Lichtleine die Lichtboje mit dem Minengefäß verbunden bleibt.

Bei Minen dieser Art ist es erforderlich, nach einer Übung das Auffinden der Minen und somit das Bergen zu gewährleisten. Hierbei besteht das Problem darin, für die Trennvorrichtung der Lichtboje einfache Steigzeitverzögerungseinrichtungen zu verwenden, die eine gute Voreinstellung ermöglichen und ohne großen Aufwand eine Bereitstellung mit dieser Voreinstellung gewährleisten.

Es ist nach der GB-A 344403 bereits für eine Anordnung bei einem Torpedo bekannt, über einen Stempel und ein wasserlösliches Element in Form eines Polykristalls eine Zeitverzögerungseinrichtung für eine Lichtboje auszubilden. Es hat sich aber in der Praxis gezeigt, daß diese Art der Lösestücke relativ stark differierende Lösungszeiten aufweisen und Probleme bei der Bergung auftreten. Dieses geschieht auch dadurch, daß bei polykristallinen Lösestücken das Stück seine mechanische Festigkeit relativ schnell verliert.

Der Polykristall zerfällt außerdem in der Flüssigkeit zu polymeren Einzelkristallen und vergrößert damit seine Oberfläche um ein Vielfaches. Dadurch wird der momentane Sättigungsgrad der umgebenden Flüssigkeit relativ schnell erreicht, so daß ein Dissoziationsprozeß unterbrochen wird, und zwar solange, bis ein Austausch der unmittelbar umgebenden Flüssigkeit stattgefunden hat. Hieraus ergeben sich zwangsläufig unterschiedliche Lösungszeiten. Zusätzlich ist zu berücksichtigen, daß durch Luftfeuchtigkeit und kurzzeitiges Benetzen des Polykristalls der Auflöseprozeß eintritt sowie fortgesetzt wird und somit eine Lagerfähigkeit sowie die Vorausrüstung der Geräte problematisch ist.

Eine Auslösevorrichtung mit einem poykristallinen Lösestück ist ebenfalls aus der US-A 2415863 bekanntgeworden.

Die Aufgabe der Erfindung ist es, eine einfache Ausbildung von Trenn- oder Auslösevorrichtungen mit Verzögerungsgliedern für Minen zu schaffen, die eine kompakte Ausbildung ermöglichen und günstige Verhältnisse durch eine gute Voreinstellung gewährleistet sowie eine unproblematische Lagerung und Vorausrüstung der Geräte ermöglicht.

Die Lösung dieser Aufgabe für die Anwendung in Übungsminen erfolgt erfindungsgemäß dadurch, daß die Halteelemente elastisch ausgebildet sind sowie in verschwenkbare Spannhaken eingreifen, die nach Freigabe eines Steuerweges durch ein Einkristall als Lösestück zur Lösung der Halteelemente verschwenkbar sind.

Der Vorteil dieser Anordnung besteht darin, daß durch die Verwendung von Einkristallen zur Freigabe der Auslösung der Lichtboje der Einfluß von Luftfeuchtigkeit nicht ausreichend ist, den Kristall zu lösen, es bedarf vielmehr einer Wasserbenetzung. Somit ist gewährleistet, daß die Auflösezeit des Kristalls erst nach dem Werfen der Mine und dem Eintauchen in das Wasser beginnt. Durch die chemische Reinheit der Kristalle ergibt sich auf einfache Weise eine Reproduzierbarkeit der Löse- bzw. Auslösezeiten. Die große mechanische Festigkeit der Einkristalle bringt es mit sich, daß vor einer Auslösung und Freigabe des Steuerweges für den Stempel fast eine vollständige Auflösung erfolgen muß. Die Einflüsse einer Federkraft spielen somit keine wesentliche Rolle und Frühauslösungen durch Zerbröckeln sind kaum möglich. Dieses wird noch dadurch vermieden, daß durch den Festigungsvorgang von Einkristallen ein schräges Abscheren in den Kristallebenen einzelner Teile nicht vorkommt.

Um eine gute Gebrauchsfähigkeit unter Berücksichtigung einer wiederholten Bestückung auf einfache Weise zu erzielen, ist vorgesehen, daß das Einkristall durch einen von außen zugänglichen Schraubenverschluß mit Wasserdurchtrittsöffnungen gehalten und in Fortsetzung des Stempels angeordnet ist.

Eine günstige Ausbildung wird dadurch geschaffen, daß das Einkristall aus Kaliumbromid (KBr) gebildet ist.

In den Zeichnungen ist ein Ausführungsbeispiel der Erfindung schematisch dargestellt. Es zeigen :
Figur 1 eine Seitenansicht einer Übungsmine,
Figur 2 eine Trennvorrichtung im vergrösserten Maßstab und
Figur 3 einen Schnitt durch eine Trennvorrichtung.

Die dargestellte Übungsmine 1 besteht aus einem Gehäuse 2, das eine durchgehende Aufnahmeöffnung 3 für eine Lichtboje 4 aufweist. Die Lichtboje 4 ist über eine Lichtleine 5 mit der Mine 1 verbunden, wobei die Lichtleine 5 im Ruhezustand auf einer Seiltrommel 6 angeordnet ist. Die Lichtboje 4 ist an beiden Seiten der Aufnahmeöffnung 3 durch einen Haltegurt gehalten. Der Haltegurt 7 ist als elastischer Gummi-Spanngurt ausgebildet und jeweils mit einem Ende in zugeordnete Spannhaken 8 eingehängt, während der Haltegurt 7 mit seinem anderen Ende gehäusefest angeordnet ist. Die Spannhaken 8 sind der eigentlichen Trennvorrichtung 9 zugeordnet, die als kompakte Einheit in einer Nische des Gehäuses 2 aufgenommen wird. Die Spannhaken 8 sind jeweils als zweiarmige Hebel verschwenkbar über einen Bolzen 10 angeordnet und werden von einem Mechanismus in einer Einstellung blockiert, die im wesentlichen aus einem geführten Stempel 11 besteht und in der Verriegelungsstellung in der Art eines Gegenlagers die Spannhaken 8 in ihrer Position zur Aufnahme der Haltegurte 7 hält. Durch eine Längsverschiebung des Stepels 11 wird die Schwenkbewegung der Spannhaken 8 freigegeben, wobei der eigentliche Schwenkvorgang durch die gespannten, elastischen Haltegurte 7 unterstützt wird. Hierbei werden dann die Haltegurte 7 freigegeben, so daß die Lichtboje 4 sich von der Mine 1 trennen kann.

Die Längsverschiebung des Stempels 11 wird durch ein Einkristall 12 behindert. Dieses Einkristall 12 ist als Verlängerung des Stempels 11 angeordnet und in der Trennvorrichtung 9 über einen Schraubverschluß 13 gehalten. Dieser Schraubverschluß 13 besitzt Wasserdurchtrittsöffnungen 14, um zu ermöglichen, daß das Einkristall 12 von dem umgebenden Wasser umspült und aufgelöst wird. Der Stempel 11 wird zusätzlich von einer Feder 15 beaufschlagt, um die Auslösung sicherzustellen.

Um eine Handhabung entsprechend einer Gefechtsmine durchführen zu können, ist ein Vorstecker 16 für einen herausziehbaren Entsicherungskolben 17 angeordnet, der über einen Betätigungskolben 18 einen Verblockungsbolzen 19 gegenüber dem Stempel 11 löst und damit eine Verschiebung des Stempels 11 ermöglicht.

Nach der Entsicherung wird die Übungsmine 1 ins Wasser geworfen. Im Wasser löst sich nunmehr das Einkristall 12 auf, bis ein erforderlicher Steuerweg für den Stempel 11 freigegeben wird und die Spannhaken 8 durch die Spannkraft der Haltegurte 7 verschwenkt werden. Hierbei lösen sich die Haltegurte 7 und die Lichtboje 4 wird freigegeben. Durch den Auftrieb gelangt die Lichtboje 4 dann an die Wasseroberfläche.

## Patentansprüche

1. Vorrichtung für Übungsminen zur Freigabe von Lichtbojen über eine Verzögerungseinrichtung, wobei in der Ruhestellung die Lichtboje in einem Minengefäß über lösbare Halteelemente in einer durchgehenden Aufnahmeöffnung angeordnet ist und in der Arbeitsstellung durch ein wasserlösliches Lösestück als Zeitverzögerungselement ein Steuerweg zur Längsverschiebung eines Stempels die Halteelemente zum Aufschwimmen der Lichtboje freigibt sowie über eine Lichtleine die Lichtboje mit dem Minengefäß verbunden bleibt, dadurch gekennzeichnet, daß die Halteelemente (7) elastisch ausgebildet sind sowie in verschwenkbare Spannhaken (8) eingreifen, die nach Freigabe eines Steuerweges durch ein Einkristall als Lösestück (1) zur Lösung der Halteelemente (7) verschwenkbar sind.

2. Vorrichtung nach Anspruch 1, dadurch gekennzeichnet, daß das Einkristall (12) durch einen von außen zugänglichen Schraubverschluß (13) mit Wasserdurchtrittsöffnungen (14) gehalten und in Fortsetzung des Stempels (11) angeordnet ist.

3. Vorrichtung nach Anspruch 1 und 2, dadurch gekennzeichnet, daß das Einkristall (12) aus Kaliumbromid (KBr) gebildet ist.

## Claims

1. A drill marine mine device for liberating a light buoy via a delay device, the light buoy being held in its position of rest in a continuous receiving opening of a mine container by detachable retaining elements and in the operating position by a watersoluble liberating element in the form of a time delay element by means of which via a control passage for longitudinally shifting a plunger the retaining elements for the surfacing of the light buoy are released, the light buoy remaining connected to the mine container via a light line, characterised in that the retaining elements (7) are formed resiliently and engage in pivotable clamping hooks (8) which after the clearance of a control passage by means of a monocrystal as liberating element (1) are pivotable in order to disconnect the retaining elements (7).

2. A device according to claim 1, characterised in that the monocrystal (12) is supported by a screw cover (13) which is accessible from the outside and comprises openings (14) for the passage of water, the monocrystal being arranged as a continuation of the plunger (11).

3. A device according to claim 1 and 2, characterised in that the monocrystal (12) is formed of potassium bromide (KBr).

## Revendications

1. Dispositif pour mines marines d'exercice, permettant de libérer une bouée lumineuse par l'intermédiaire d'un dispositif de retardement, dans le cas duquel, à l'état de repos, la bouée lumineuse est, dans un boîtier de mine, maintenue par des éléments de retenue défaisables dans une ouverture percée de part en part et dans le cas duquel, dans la position d'action, grâce à une pièce de détachement soluble dans l'eau jouant le rôle d'élément de retardement, une voie de commande, destinée à permettre le déplacement d'un coulisseau dans le sens longitudinal, libère les éléments de retenue en vue de faire remonter et flotter la bouée lumineuse, laquelle est attachée au boîtier de la mine par un cordon lumineux, le dispositif étant caractérisé en ce que les éléments de retenue précités (7) sont élastiques et sont en engagement avec des crochets de serrage pouvant pivoter (8), qui, après libération d'une voie de commande par un monocristal jouant le rôle de pièce de détachement (12), peuvent pivoter en vue du détachement des éléments de retenue (7).

2. Dispositif suivant la revendication 1, caractérisé en ce que le monocristal (12) est maintenu en place par une fermeture à vissage (13) accessible de l'extérieur qui présente des ouvertures de passage d'eau (14) et en ce que le monocristal (12) se trouve dans le prolongement du coulisseau (11).

3. Dispositif suivant les revendications 1 et 2, caractérisé en ce que le monocristal (12) est formé de bromure de potassium (KBr).
